# FASCICULE DE BREVET EUROPEEN

(11) **EP 0 902 136 B1**
(45) Date de publication et mention de la délivrance du brevet: **02.07.2003**
(21) Numéro de dépôt: 98402212.9
(22) Date de dépôt: 08.09.1998
(51) Int. Cl.: E04H 15/00, E04H 15/62, A45B 23/00

(54) **Parasol pliable portatif a ouverture automatique**
Tragbarer und faltbarer Sonnenschirm mit automatischer Öffnungsvorrichtung
Portable and folding sunshade with automatic opening

(30) Priorité: 10.09.1997 FR 9711221
(43) Date de publication de la demande: 17.03.1999
(73) Titulaire: Maciag, Pierre Jean Joseph, 95600 Eaubonne (FR)
(72) Inventeur: Maciag, Pierre Jean Joseph, 95600 Eaubonne (FR)
(74) Mandataire: Poulin, Gérard

(56) Documents cités:
- WO-A-94/27004
- WO-A-97/14863
- GB-A- 614 655
- US-A- 1 973 540
- US-A- 2 660 186
- US-A- 4 312 371

## Description

La présente invention concerne un parasol pliable portatif, protégeant des rayons du soleil muni d'un système d'ouverture automatique et d'un système de fixation au sol.

D'une manière générale, on sait qu'un parasol de type classique est formé d'un mât dont une extrémité est pointue, tandis que l'autre extrémité forme un embout sur lequel est articulée une pluralité de baleines radiales mobiles dans les plans axiaux et sur lesquelles est fixée, habituellement par couture, la toile du parasol.

Le long du mât, est montée, coulissante, une douille reliée à chacune des baleines par un arc-boutant respectif dont l'une des extrémités vient s'articuler dans la région centrale de ladite baleine. Des moyens d'encliquetage sont également prévus sur le mât et sur la douille, de manière à assurer le maintien du parasol en position ouverte ou en position fermée.

On constate donc qu'un parasol de type classique fait intervenir une multiplicité de composants qui exigent pour leur assemblage une main d'oeuvre relativement importante, qu'il est d'un poids et d'un encombrement tels qu'il est difficilement transportable et peut être dangereux en cas de grand vent, car aucune fixation au sol appropriée n'est prévue dans sa conception.

D'autre part, par la demande de brevet Européen EP-0 527 478, on connaît un produit faisant office de réflecteur de lumière, composé d'un cerceau en acier ressort sur lequel est cousue une toile, se pliant par torsion et se dépliant automatiquement en utilisant les propriétés élastiques du cerceau en acier ressort. Le document US 4 312 371 décrit un parasol portable qu'il comprend une toile fixé par une structure périphérique flexible et une poignée servant à maintenir le parasol en position d'utilisation

L'invention a particulièrement pour but de supprimer les inconvénients du parasol classique. Elle propose donc un parasol dont la conception extrêmement simple, aussi bien dans sa fabrication que dans son utilisation et son transport, autorise un usage individuel et présente également une meilleure sécurité en cas de grand vent.

D'une façon précise, ce parasol, comprenant entre autre une toile, comprend selon l'invention :
- cette toile qui est constituée d'une surface de toile tendue par une structure périphérique flexible reposant en partie sur le sol et permettant , par torsion naturelle sur elle-même, de réduire la taille de la surface de toile, pour le transport du parasol ;
- un cordon fixé à la périphérie de la toile et muni d'anneaux à son autre extrémité et servant à maintenir la toile en position d'utilisation par triangulation et d'en ajuster l'angle par rapport au sol ;
- des piquets de fixation du cordon au sol permettant de fixer le parasol, et
- un sac de transport permettant le transport du parasol.

Dans une réalisation de l'invention, la structure flexible est en métal ressort.

De préférence, la structure flexible est logée dans une gaine de tissu élastique cousue à la circonférence de la toile.

Dans la réalisation préférentielle du parasol, la structure flexible est un disque déformable qui peut se transformer en un minimum de figures géométriques, une première figure déployée permettant de positionner le parasol, et une deuxième figure repliée permettant le transport du parasol et étant obtenue par torsion manuelle sur elle-même dans le but d'obtenir plusieurs formes superposées. Dans le cas d'un pliage en trois formes, chacune des formes a un diamètre égal au tiers du diamètre initial de la structure flexible.

Le cordon est de préférence muni de trois anneaux servant à maintenir le parasol en position d'utilisation par triangulation.

Il est avantageux de prévoir un oeillet perçant la toile près de sa circonférence et servant de liaison entre un piquet de fixation et la toile et constituant ainsi un autre point d'ancrage du parasol dans le sol.

Le sac de transport a une forme correspondante à la figure géométrique repliée du parasol pour permettre son transport plié, ainsi que celui des piquets.

Le sac de transport possède de préférence une boucle en tissu permettant ainsi de transporter le sac en position de sac à dos en détachant une attache rapide et en passant une bretelle à travers la boucle afin de former les deux bretelles d'un sac à dos.

Les piquets ont de préférence une tête formée de trois angles droits alternés pour faciliter leur ancrage dans le sol.

Un mode de réalisation de l'invention sera décrit ci-après, à titre d'exemple non limitatif avec référence aux dessins annexés dont la liste est la suivante :
- la figure 1 représente le parasol en position d'utilisation, planté dans le sol ;
- la figure 2 représente le détail d'une boucle d'ancrage du parasol ;
- la figure 3A représente un écorché du cerceau en métal ;
- la figure 3B représente une coupe A-A sur le cerceau en métal, la gaine en tissu et la toile ;
- la figure 4 représente la vue de face du sac de transport du disque et des piquets ;
- la figure 5 représente la vue de côté du sac de transport du disque et des piquets ;
- la figure 6 représente la vue de dos du sac de transport du disque et des piquets ;
- la figure 7 représente la vue de face d'un piquet en métal ;
- la figure 8 représente la vue de côté d'un piquet en métal ;
- la figure 9 représente la vue de dessus d'un piquet en métal.

En référence aux figures précédemment citées, les éléments composant l'invention sont les suivants :
- un disque en tissu 1 (figures 1 et 3B) constituant la surface en toile, avec une structure flexible 6, en acier ressort, sur lequel est cousu en deux points un cordon en Nylon 5 composé de trois points d'ancrage servant à maintenir le disque en position angulaire par rapport au sol ;
- un sac de transport en tissu 10 (figures 4, 5 et 6) de forme ronde, composé d'une bretelle de transport 18, d'une poche centrale 16 pour transporter le disque en position repliée et de poches extérieures 11 pour contenir des piquets de fixation 3, et
- quatre piquets de fixation 3 (figures 1, 7, 8 et 9), de préférence en aluminium, de longueurs différentes, servant à fixer le disque sur le sol.

De préférence le disque en tissu 1 est en Nylon, de diamètre variable, avec, cousue à sa circonférence, une gaine en tissu élastique 2 recouvrant la structure flexible constituée par le cerceau en acier ressort de section rectangulaire, maintenu en cercle grâce à deux rivets en aluminium 4 (figure 3). Un cordon en Nylon tressé 5 est donc cousu sur le disque en tissu 1 en deux points proches de la circonférence de ce dernier (figure 1).

La distance entre ces deux points équivaut à la distance séparant les deux angles d'un triangle équilatéral contenu dans le diamètre du disque de tissu 1.

La longueur du cordon 5 entre les deux points de couture, équivaut à deux fois le diamètre du disque en tissu 1.

Au milieu de la distance entre les deux points de couture, le cordon 5 est composé d'une boucle maintenue par un anneau de métal 7 et une bague en métal 8 servant de point d'ancrage du disque en tissu 1 dans le sol (figure 2). Deux autres boucles, points d'ancrage du disque en tissu 1 dans le sol, situées à chaque extrémité du cordon 5 permettent de former un système de tension par triangulation.

La distance entre un point de couture du cordon et une extrémité du cordon équivaut à la dimension du rayon du disque en tissu 1.

Un oeillet en métal 9 (figure 1) perçant le tissu près de la circonférence du disque en tissu 1 est situé à distance égale aux deux points de couture du cordon 5.

Le sac de transport 10 est de préférence en tissu de Nylon, de forme ronde et de diamètre équivalent à un tiers du diamètre du disque en tissu 1. Ce sac 10 est composé sur la face avant de quatre pochettes ouvertes 11 servant à contenir les piquets en aluminium 3, ainsi que de deux pochettes 12, 13 à fermeture à glissière 14 servant à contenir des objets divers (figure 4).

Quatre boucles en tissu élastique 15 sont cousues et positionnées de façon à maintenir les quatre piquets 3 contre le sac de transport 10.

Une poche centrale 16 avec fermeture à glissière 17 est cousue sur la circonférence du sac de transport 10 et sert à contenir le disque en tissu 1 en position repliée.

Une bretelle en Nylon tressée 18 sur laquelle est cousue une attache rapide en plastique 19 est cousue sur la circonférence du sac de transport 10 en deux points diamétralement opposés (figure 5). On peut régler sa longueur grâce à l'attache rapide.

Sur la face arrière du sac de transport 10 et près de la circonférence est cousue une boucle de Nylon tressée 20 servant de passant pour transporter le sac de transport 10 en position sac à dos, ceci s'effectuant en détachant l'attache rapide 19 et en passant la bretelle 18 à travers la boucle 20 afin de former les deux bretelles du sac à dos (figure 6). La boucle 20 est située à égale distance des coutures de la bretelle et proche de la fermeture à glissière de la poche centrale.

Les quatre piquets de fixation 3 sont formés dans une barre en aluminium de deux longueurs différentes afin de s'adapter aux dimensions du sac de transport 10. La tête de chaque piquet 3 est pliée pour former trois angles de 90° chacun, ressemblant à une marche, permettant de planter le piquet 3 dans le sol sans utiliser d'outil et d'empêcher les boucles de glisser et sortir du piquet.

L'extrémité opposée à la tête est arrondie.

Concernant le cerceau métallique constituant la structure flexible 6, d'autres matériaux que le métal peuvent être utilisés tels qu'une matière plastique de section légèrement réduite et flexible. La caractéristique principale, comme précisé dans la demande de brevet EP-0 527 478 ou US 4 312 371, est que cette structure flexible 6, tel qu'un cerceau métallique, a une position déployée stable, c'est-à-dire ouverte, prête à l'usage en tant que parasol. Le pliage s'effectue par une torsion à deux endroits diamétralement opposés sur le cerceau métallique. Ce dernier se voile et tend à former trois boucles qui se constituent au fur et à mesure que les parties non maintenues du cerceau métallique se rapprochent. A la fin du pliage, les trois cercles formés par le cerceau métallique sont imbriqués ou posés l'un contre l'autre et l'ensemble peut donc être placé dans le sac de transport 10 représenté à la figure 4.

La position déployée stable de la structure flexible 6 facilite bien entendu le déploiement automatique de la toile 1, lorsque celle-ci est sortie du sac de tansport 10.

Il est également prévu que la forme de la structure flexible 6 ne soit pas un cercle mais, par exemple, une forme ovoïde, voire une forme se rapprochant d'un carré ou d'un rectangle, la contrainte essentielle étant que la structure déformable soit effectivement déformable. En effet, il est envisageable de prévoir un ou plusieurs coins sur cette structure déformable 6 si ceci n'entrave pas le phénomène de pliage. Un coin ou une protubérance sur la structure déformable pourrait constituer un point d'ancrage pour le parasol dans le sol.

## Revendications

1. Parasol comprenant entre autre une toile (1),
la toile (1) constituée d'une surface en toile tendue par une structure périphérique flexible (6), reposant en partie sur le sol et permettant par torsion naturelle sur elle-même de réduire la taille de la surface de toile pour le transport du parasol, **caractérisé en ce qu'**il comprend:
- un cordon (5) fixé à la périphérie de la toile (1) et muni d'anneaux (7) à son autre extrémité et servant à maintenir la toile (1) en position d'utilisation par triangulation et d'en ajuster l'angle par rapport au sol ;
- des piquets (3) de fixation du cordon au sol permettant de fixer le parasol, et
- un sac de transport (10) permettant le transport du parasol.

2. Parasol selon la revendication 1, **caractérisé en ce que** la structure flexible (6) est en métal ressort.

3. Parasol selon la revendication 1, **caractérisé en ce que** la structure flexible (6) est logée dans une gaine de tissu élastique (2) cousue à la circonférence de la toile (1).

4. Parasol selon la revendication 2, **caractérisé en ce que** la structure flexible (6) est un cerceau métallique.

5. Parasol selon la revendication 1, **caractérisé en ce que** la structure flexible (6) est un disque déformable pour pouvoir se transformer en un minimum de deux figures géométriques, une première figure déployée permettant de positionner le parasol, et une deuxième figure repliée permettant son transport et étant obtenue par torsion manuelle sur lui-même, dans le but d'obtenir plusieurs formes superposées.

6. Parasol selon la revendication 1, **caractérisé en ce que** le cordon (5) est muni de trois anneaux (7) servant à maintenir le parasol en position d'utilisation par triangulation au sol.

7. Parasol selon la revendication 6, **caractérisé en ce qu'**il comprend un oeillet (9) perçant la toile (1) près de sa circonférence et servant de liaison entre un piquet (3) et la toile (1) et constituant ainsi un autre point d'ancrage du parasol dans le sol.

8. Parasol selon la revendication 4, **caractérisé en ce que** le sac en tissu (10) a une forme correspondant à la figure géométrique repliée du parasol, pour permettre son transport plié ainsi que celui des piquets (3).

9. Parasol selon la revendication 1, **caractérisé en ce que**, sur le sac de transport (10), est cousue une boucle en tissu (20) permettant ainsi de transporter le sac en position de sac à dos, en détachant une attache rapide (19) et en passant une bretelle (18) à travers la boucle (20), afin de former les deux bretelles d'un sac à dos. (Remplacer sac en tissu par sac de transport).

## Patentansprüche

1. Sonnenschirm, unter anderem eine Leinwand (1) umfassend, wobei diese Leinwand (1) durch eine Leinwandfläche gebildet wird, die durch eine teilweise auf dem Boden ruhende flexible Randstruktur (6) gespannt wird, die ermöglicht, indem sie sich in sich selbst verdreht, die Größe der Leinwandfläche für den Transport des Sonnenschirms zu reduzieren,
**dadurch gekennzeichnet,**
**dass** er umfasst:
- eine Schnur (5), befestigt am Rand der Leinwand (1) und an ihrem anderen Ende bzw. ihren Enden mit Ringen (7) ausgestattet, dazu dienend, die Leinwand (1) durch Triangulation bzw. Dreipunktbefestigung in ihrer Benutzungsstellung zu halten und ihren Winkel in Bezug auf die Sonne anzupassen;
- Pflöcke (3) zur Befestigung der Schnur am Boden, die ermöglichen, den Sonnenschirm zu fixieren, und
- einen Transportbeutel (10) für den Transport des Sonnenschirms.

2. Sonnenschirm nach Anspruch 1, **dadurch gekennzeichnet, dass** die flexible Struktur (6) aus Federmetall bzw. Federstahl ist.

3. Sonnenschirm nach Anspruch 1, **dadurch gekennzeichnet, dass** die flexible Struktur (6) in einem Schlauch aus elastischem Gewebe (2) sitzt, der am Umfang der Leinwand (1) festgenäht ist.

4. Sonnenschirm nach Anspruch 2, **dadurch gekennzeichnet, dass** die flexible Struktur (6) ein Metallreif ist.

5. Sonnenschirm nach Anspruch 1, **dadurch gekennzeichnet, dass** die flexible Struktur (6) eine Scheibe ist, derart verformbar, dass sie wenigstens zwei geometrische Figuren annehmen kann, wobei eine erste, entfaltete Figur ermöglicht, den Sonnenschirm aufzustellen, und eine zweite, zusammengefaltete Struktur, die seinen Transport ermöglicht, erlangt wird, indem man ihn manuell in sich selbst verdreht mit dem Zweck, mehrere übereinanderliegende Formen zu erhalten.

6. Sonnenschirm nach Anspruch 1, **dadurch gekennzeichnet, dass** die Schnur (5) mit drei Ringe (7) ausgestattet ist, die dazu dienen, den Sonnenschirm durch Triangulation bzw. Dreipunktbefestigung am Boden in Benutzungsstellung zu halten.

7. Sonnenschirm nach Anspruch 6, **dadurch gekennzeichnet, dass** er eine die Leinwand (1) in der Nähe ihres Rands durchdringende Öse (9) umfasst, welche die Verbindung zwischen einem Pflock (3) und der Leinwand (1) herstellt und derart einen Verankerungspunkt des Sonnenschirms am Boden bildet.

8. Sonnenschirm nach Anspruch 4, **dadurch gekennzeichnet, dass** der Transportbeutel (10) eine Form hat, die der geometrischen Form des zusammengefalteten Sonnenschirms entspricht, um dessen Transport im gefalteten Zustand sowie den der Pflöcke (3) zu ermöglichen.

9. Sonnenschirm nach Anspruch 1, **dadurch gekennzeichnet, dass** an dem Transportbeutel (10) eine Stoffschleife (20) festgenäht ist, die ermöglicht, den Beutel wie einen Rucksack zu tragen, indem man einen Schnellverschluss (19) öffnet und einen Tragriemen durch diese Schleife (20) zieht, so dass er die beiden Tragriemen eines Rucksacks bildet.

## Claims

1. A parasol comprising among other things a piece of fabric (1),
- the fabric (1) which is made up of an area of fabric stretched by a flexible peripheral structure (6) resting partly on the ground, thus permitting, by natural torsion on itself, a reduction of the size of the surface area of the fabric, for the transport of the parasol, **characterised in that** it comprises:
- a cord (5) fixed to the periphery of the fabric (1) and fitted with loops (7) at its other end, which are used to hold the fabric (1) in a use position by triangulation and to adjust the angle in relation to the sun,
- pegs (3) that allow the fixing of the cord to the ground, so as to permit fixing of the parasol and
- a carrying bag (10) for transporting the parasol.

2. A parasol according to Claim 1, **characterised in that** the flexible structure (6) is made of spring metal.

3. A parasol according to Claim 1, **characterised in that** the flexible structure (6) is housed in a sheath of elastic fabric (2) stitched to the circumference of the fabric (1).

4. A parasol according to Claim 2, **characterised in that** the flexible structure (6) is a metal hoop.

5. A parasol according to Claim 1, **characterised in that** the flexible structure (6) is a disc deformable so that it can be converted into a minimum of two geometrical figures, a first deployed figure that permits positioning of the parasol, and a second folded figure allowing transport of the parasol and being obtained by manual torsion on itself with the purpose of obtaining several superimposed shapes.

6. A parasol according to Claim 1, **characterised in that** the cord (5) is fitted with three loops (7) used to hold the parasol in a using position through triangulation to the ground.

7. A parasol according to Claim 6, **characterised in that** it includes an eyelet (9) going through the fabric (1) close to its circumference and being used as a link between a peg (3) and the fabric (1) and thereby constituting another anchorage point for the parasol in the ground.

8. A parasol according to Claim 4, **characterised in that** the bag (10), made of fabric has a shape corresponding to the folded up geometrical figure of the parasol to allow it to be carried folded as well as allowing the pegs (3) to be carried.

9. A parasol according to Claim 1, **characterised in that**, a fabric loop (20) is sewn onto the carrying bag (10) that allows the bag to be carried in a rucksack position, by undoing a quick fastener (19) and passing a strap (18) through the loop (20), so as to form the two straps of a rucksack. (Replace fabric bag by carrying bag)
